# EUROPÄISCHE PATENTSCHRIFT

(11) **EP 0 922 649 B1**
(45) Veröffentlichungstag und Bekanntmachung des Hinweises auf die Patenterteilung: **03.07.2002**
(21) Anmeldenummer: 98122668.1
(22) Anmeldetag: 30.11.1998
(51) Int. Cl.: B65D 51/16

(54) **Sicherheitsventil aus Kunststoff für Behälter**
Plastic safety valve for containers
Soupape de sécurité en plastique pour récipients

(30) Priorität: 12.12.1997 DE 19755205
(43) Veröffentlichungstag der Anmeldung: 16.06.1999
(73) Patentinhaber: PROTECHNA S.A., 1701 Fribourg (CH)
(72) Erfinder: Schütz, Udo, 56242 Selters (DE)
(74) Vertreter: Pürckhauer, Rolf, Dipl.-Ing.

(56) Entgegenhaltungen:
- DE-A- 2 501 228
- DE-U- 29 608 342
- DE-U- 29 702 772
- US-A- 4 506 809
- US-A- 4 922 954

## Beschreibung

Die Erfindung betrifft ein Sicherheitsventil aus Kunststoff für Behälter, insbesondere Palettenbehälter mit einem Innenbehälter aus Kunststoff und einem Außenmantel aus Metall, zum Transport und zur Lagerung von Flüssigkeiten, das als selbsttätiges Belüftungs- und Entlüftungsventil ausgebildet ist und in einen Deckel oder Stopfen zum Verschließen der Füll- und /oder Entleeröffnung oder der Be- und/oder Entlüftungsöffnung eines Behälters integriert ist.

Die DE 25 01 228 A1 beschreibt eine für Flüssigkeitsbehälter bestimmte, auf einen Spundhals aufschraubbare Verschlußkappe, in die ein als Be- und Entlüftungsventil wirkendes Sicherheitsventil der gattungsgemäßen Art integriert ist, das auf Über- und Unterdruck im Behälter anspricht. Bei diesem Sicherheitsventil kommt eine Ventilscheibe aus elastischem Material zum Einsatz, die beim Einbau stark vorgespannt wird und dabei die Form eines Kugelsegments annimmt. Bei diesem Ventil besteht die Gefahr des Undichtwerdens aufgrund von Ermüdungserscheinungen des Ventilscheibenmaterials bei längerem Einsatz.

Der Erfindung liegt die Aufgabe zugrunde, ein Sicherheitsventil der gattungsgemäßen Art zu entwickeln, das höchsten Sicherheitsanforderungen genügt.

Diese Aufgabe ist erfindungsgemäß gelöst durch ein Sicherheitsventil mit den Merkmalen des Patentanspruchs 1.

Die Unteransprüche beinhalten vorteilhafte Weiterentwicklungen der Erfindung.

Das erfindungsgemäße Sicherheitsventil zeichnet sich durch höchste Funktionssicherheit aus und erfüllt die vorgeschriebenen Sicherheitsrichtlinien. Bei Palettenbehältern, deren flexibler Kunststoff-Innenbehälter mit einem Nennvolumen von beispielsweise 1250 Litern mit dem Sicherheitsventil ausgerüstet ist, kann sich in dem Innenbehälter ein durch die Entlüftungseinheit des Sicherheitsventils regelbarer Überdruck aufbauen, der den Innenbehälter stabilisiert und ein "Atmen" des Innenbehälters beim Transport, das mit einem Anschlagen der Behälterwände gegen den äußeren Gittermantel aus Metall oder den äußeren Blechmantel des Palettenbehälters verbunden ist, verhindert, so daß die Gefahr des Leckschlagens des Innenbehälters beim Transport vermieden wird.

Bei dem erfindungsgemäßen Be- und Entlüftungsventil findet die aus der DE 297 02 772 U bekannte Konstruktion eines Belüftungsventils Verwendung.

Die bei dem neuen kombinierten Sicherheitsventil ausgeführte Konstruktion unterscheidet sich gegenüber der DE 297 02 772 U
- dadurch daß in ein äußeres Ende der Durchgangsbohrung der Narbe eine Entlüftungseinheit eingesetzt ist, die einen Ventilteller aus elastischen Material aufweist, der mit seiner Unterseite auf einem einen Ventilsitz bildenden , nach innen abgeschrägten, äußeren Rand der Nabe aufliegt und in der Durchgangsbohrung der Narbe gehalten ist,
- dadurch daß an dem gewölbten Schwalldeckel eine Klemmhülse mit axialen Klemmstegen angeformt ist, und
- dadurch daß zwischen der Klemmhülse des Schwalldeckels und der Narbe des Ventilgehäuses mit Durchgangsschlitzen im inneren Ende der Klemmhülse und den Durchgangsschlitzen im inneren Ende der Narbe in Verbindung stehende, durch die axialen Klemmstege der Klemmhülse gebildeten Strömungskanäle für die aus einem Behälter über den Durchgangsschlitz zwischen Schwalldeckel und Ventilgehäuse und der Durchtrittsöffnung der Schwallscheibe unter Überdruck zur Entlüftungseinheit strömende Luft und /oder Gas angeordnet ist.

Die Erfindung ist nachstehend anhand von Zeichnungen erläutert, die folgendes darstellen:
- Fig. 1: einen Längsschnitt eines als Be- und Entlüftungsventil ausgebildeten Sicherheitsventils in vergrößerter Darstellung und
- Fig. 2: eine Draufsicht des Ventils nach Fig. 1 ohne Siegelkappe.

Das aus Kunststoff hergestellte Sicherheitsventil 1 nach den Fign. 1 und 2 für Tanks, Fässer, Palettenbehälter und dergleichen Behälter für den Transport und die Lagerung von Flüssigkeiten besteht aus einer Belüftungseinheit 2 und einer Entlüftungseinheit 3, die in ein als Gewindestopfen ausgebildetes Ventilgehäuse 4 integriert sind.

Das Ventilgehäuse 4, das in einen Schraubdeckel 5 aus Kunststoff beispielsweise zum Verschließen der Befüllöffnung des Kunststoff-Innenbehälters eines Palettenbehälters eingeschraubt und in dem Schraubdeckel 5 mittels eines Dichtringes 6 abgedichtet ist, weist eine zentrische Nabe 7 auf, die durch Rippen 8 gehalten ist, die sich von der Nabe 7 sternförmig nach außen zu einer Ringschulter 9 erstrecken. Zwischen den Halterippen 8 sind Luftdurchtrittsöffnungen 10 gebildet.

Eine federnd ausgebildete Ventilmembran 11 der Belüftungseinheit 2 zum Öffnen und Schließen der Luftdurchtrittsöffnungen 10, die aus einem flexiblen und gegen aggressive Flüssigkeiten widerstandsfähigen Material wie Kunststoff oder Kautschuk mit entsprechenden Zusätzen hergestellt ist, ist als Hutprofil 12 ausgebildet und weist eine zentrale, verstärkte Befestigungsnabe 13 auf. Die Ventilmembran 11 ist mit der Hutprofilöffnung 14 zur Ringschulter 9 des Ventilgehäuses 4 weisend auf die Nabe 7 des Ventilgehäuses bis zu einem Absatz 15 derselben aufgeschoben.

Die Ventilmembran 11 ist mittels eines auf das innere Ende 16 der Nabe 7 aufgepreßten Schwalldeckels 17 auf der Nabe gehalten. An den gewölbten Schwalldeckel 17 ist eine Klemmhülse 18 mit axialen Klemmstegen 19 angeformt, die die Ventilmembran 11 mit der Befestigungsnabe 13 gegen den Absatz 15 der Nabe 7 des Ventilgehäuses 4 anpreßt, derart, daß die Ventilmembran 11 in der Schließstellung der Belüftungseinheit 2 mit einem Ringrand 20 unter Vorspannung an der Innenseite 21 der einen Ventilsitz bildenden Ringschulter 9 des Ventilgehäuses 4 anliegt. Die Ventilmembran 11 ist zusätzlich durch einen am Innenrand 22 der Ringschulter 9 angeformten Ringsteg 23 abgestützt. Zwischen der Klemmhülse 18 des Schwalldeckels 17 und der Nabe 7 des Ventilgehäuses 4 sind mit Durchgangsschlitzen 24 im inneren Ende 25 der Klemmhülse 18 und Durchgangsschlitzen 26 im inneren Ende 16 der Nabe 7 des Ventilgehäuses 4 in Verbindung stehende Strömungskanäle 28 für die aus einem Behälter über die Entlüftungseinheit 3 ausströmende, unter Überdruck stehende Luft oder Gas angeordnet.

Die Halterippen 8 der Nabe 7 weisen ein dem Hutprofil 12 der Ventilmembran 11 angepaßtes Profil 29 zum Abstützen der Ventilmembran bei einem Behälterüberdruck auf.

Der Außenrand 30 des Schwalldeckels 17 bildet mit dem inneren Ende 31 des Ventilgehäuses 4 einen umlaufenden Durchtrittsschlitz 32 für die bei geöffneter Belüftungseinheit 2 in einen Behälter eintretende Luft und für die bei geöffneter Entlüftungseinheit 3 aus einem Behälter austretende Luft oder austretendes Gas.

Zwischen der Ventilmembran 11 und dem Schwalldeckel 17 ist koaxial zu Membran und Deckel eine Schwallscheibe 33 mit einem Hutprofil 34 eingesetzt, die eine mittige Durchtrittsöffnung 35 für Luft bzw. Gas aufweist. Die Schwallscheibe 33 bildet zusammen mit dem Schwalldeckel 17 ein Labyrinth als Schutz für die Ventilmembran 11 gegen in das Sicherheitsventil 1 eindringende Schwallflüssigkeit. Die Schwallscheibe 33, die mit der Hutprofilöffnung 36 zur Ventilmembran 11 weisend in das Ventilgehäuse 4 eingebaut ist, bildet eine Ablauffläche 37 für in das Ventil 1 eindringende Schwallflüssigkeit

In gleicher Weise bildet die zur Ventilmembran 11 hin gerichtete Wölbung des Schwalldeckels 17 eine Ablauffläche 38 für in das Sicherheitsventil 1 eingetretene Schwallflüssigkeit.

An der Außenseite 39 des Schwalldeckels 17 sind über den Deckelumfang verteilte, axiale Klemmnasen 40 zum Anpressen der Schwallscheibe 33 gegen einen Absatz 41 auf der Innenseite 42 des Ventilgehäuses 4 angeformt.

Die in das äußere Ende 43 der Durchgangsbohrung 44 der Nabe 7 des Ventilgehäuses 4 eingesetzte Entlüftungseinheit 3 ist mit einem Ventilteller 45 aus elastischem Material ausgerüstet, der mit seiner Unterseite auf dem einen Ventilsitz bildenden, nach innen abgeschrägten äußeren Rand 46 der Nabe 7 aufliegt. An den Ventilteller 45 ist ein Befestigungsstift 47 mit einem Kopf 48 einteilig angeformt, der zur Befestigung des unter leichter Vorspannung am äußeren Rand 46 der Nabe 7 anliegenden Ventiltellers 45 mit einer Hinterschneidung 49 der Durchgangsbohrung 44 der Nabe 7 verrastet ist, wobei auf dem Umfang des Befestigungsstiftes 47 und dessen Kopfes 48 ineinander übergehende axiale Luft- bzw. Gasdurchgangskanäle 50, 51 angeordnet sind.

An der Außenseite 52 der Ringschulter 9 des Ventilgehäuses 4 ist ein Gitter 53 aus Kunststoff angeschweißt, das die Luftdurchtrittsöffnungen 10 zwischen den Halterippen 8 der Nabe 7 als Schutz gegen das Eindringen von Insekten abdeckt.

An dem an die Ringschulter 9 anschließenden äußeren Rand 54 des Ventilgehäuses 4 sind hakenförmige Haltezähne 55 für eine auf diesen festklemmbare Siegelkappe 56 angeformt, wobei zwischen den Haltezähnen 55 und der über diese nach außen vorstehenden Siegelkappe 56 Durchtrittsöffnungen 57 für die bei geöffneter Belüftungseinheit 2 des Sicherheitsventils 1 in einen Behälter einströmende Luft und bei geöffneter Entlüftungseinheit 3 aus dem Behälter ausströmende Luft bzw. ausströmendes Gas gebildet sind. An der Innenseite 58 der Siegelkappe 56 ist mit radialem Abstand von deren Außenrand 59 ein Ringsteg 60 mit einer Hinterschneidung 61 angeformt, der beim Aufklemmen der Siegelkappe 56 auf das Ventilgehäuse 4 mit den Haltezähnen 55 desselben verrastet.

Vier Formsegmente 62 an der Außenseite 52 der Ringschulter 9 dienen zum Ansetzen eines Kreuzschlüssels beim Einschrauben und Herausschrauben des Sicherheitsventils 1 in den bzw. aus dem Schraubdeckel 5.

Bei Auftreten eines Unterdrucks z.B. in einem mit dem Sicherheitsventil 1 ausgerüsteten Kunststoff-Innenbehälter eines Palettenbehälters bei der Entnahme von Flüssigkeit öffnet die Ventilmembran 11 der Belüftungseinheit 2, so daß Luft über die Luftdurchtrittsöffnungen 57, 10, 35 und 32 des Sicherheitsventils 1 in der in Fig. 1 eingezeichneten Pfeilrichtung a in den Behälter einströmen kann.

Die Steifigkeit des Ventiltellers 45 der Entlüftungseinheit 3 des Sicherheitsventils 1 ist derart bemessen, daß sich in dem Innenbehälter des Palettenbehälters ein Überdruck von beispielsweise 80 mbar aufbauen kann, durch den der Behälter stabilisiert wird. Bei Überschreiten des genannten Überdruckgrenzwertes im Behälter öffnet sich der Ventilteller 45 der Entlüftungseinheit 3 des Sicherheitsventils 1, so daß Luft oder Gas, die bzw. das unter Überdruck steht, in Pfeilrichtung b über die Luftdurchtrittsöffnungen bzw. Strömungskanäle 32, 35, 24, 28, 26, 44, 51, 50, 10 und 57 des Sicherheitsventils 1 aus dem Behälter ausströmen kann.

## Patentansprüche

1. Sicherheitsventil (1) aus Kunststoff für Behälter zum Transport und zur Lagerung von Flüssigkeiten, das als selbsttätiges Belüftungs- und Entlüftungsventil ausgebildet ist und in einen Schraubdeckel (5) oder Stopfen zum Verschließen der Füll- und/oder Entleeröffnung oder der Be-, und/oder Entlüftungsöffnung eines Behälters integriert ist, wobei ein als Gewindestopfen ausgebildetes Ventilgehäuse (4), das in eine entsprechende Gewindebohrung des Schraubdeckels (5) oder Gewindestopfens einschraubbar ist, eine zentrische, durch Rippen (8) gehaltene Nabe (7) mit einer Durchgangsbohrung (44) aufweist, wobei sich die Rippen (8) von der Nabe (7) sternförmig nach außen zu einer Ringschulter (9) erstrecken und zwischen den Rippen (8) Luftdurchtrittsöffnungen (10) gebildet sind, ferner eine federnd ausgebildete Ventilmembran (11) einer Belüftungseinheit (2) zum öffnen und Schließen der Luftdurchtrittsöffnungen (10) zwischen den Rippen (8) von innen auf die Nabe (7) bis an einen Absatz (15) derselben aufgeschoben ist, wobei die als Hutprofil (12) ausgebildete Ventilmembran (11) mit einer Hutprofilöffnung (14) zur Ringschulter (9) des Ventilgehäuses (4) gerichtet in dieses eingebaut ist und in der Schließstellung der Belüftungseinheit (2) mit einem Ringrand (20) unter Vorspannung an einer Innenseite (21) der einen Ventilsitz bildenden Ringschulter (9) des Ventilgehäuses (4) anliegt, daß in ein äußere Ende (43) der Durchgangsbohrung (44) der Nabe (7) eine Entlüftungseinheit (3) eingesetzt ist, die einen Ventilteller (45) aus elastischem Material aufweist, der mit seiner Unterseite auf einem einen Ventilsitz bildenden, nach innen abgeschrägten, äußeren Rand (46) der Nabe (7) aufliegt und in der Durchgangsbohrung (44) der Nabe (7) gehalten ist, daß auf ein inneres Ende (16) der Nabe (7) ein Schwalldeckel (17) aufgepreßt ist, dessen Außenrand (30) mit dem inneren Ende (31) des Ventilgehäuses (4) einen umlaufenden Durchtrittsschlitz (32) für die bzw. das bei geöffneter Belüftungseinheit (2) in den Behälter eintretende und bei geöffneter Entlüftungseinheit (3) aus dem Behälter austretende Luft bzw. Gas bildet und der Schwalldeckel (17) gleichzeitig zur Befestigung der Ventilmembran (11) auf der Nabe (7) dient, daß zwischen der Ventilmembran (11) und dem Schwalldeckel (17) koaxial zu Membran (11) und Schwalldeckel (17) in das Ventilgehäuse (4) eine Schwallscheibe (33) mit mindestens einer Durchtrittsöffnung (35) für die Luft bzw. das Gas eingesetzt ist, die zusammen mit dem Schwalldeckel (17) ein Labyrinth als Schutz für die Ventilmembran (11) gegen in das Ventilgehäuse (4) eindringende Schwallflüssigkeit bildet, daß an dem gewölbten Schwalldeckel (17) eine Klemmhülse (18) mit axialen Klemmstegen (19) angeformt ist, die die Ventilmembran (11) mit der Befestigungsnabe (13) gegen den Absatz (15) der Nabe (7) des Ventilgehäuses (4) anpreßt, daß zwischen der Klemmhülse (18) des Schwalldeckels (17) und der Nabe (7) des Ventilgehäuses (4) mit Durchgangsschlitzen (24) im inneren Ende (25) der Klemmhülse (18) und Durchgangsschlitzen (26) im inneren Ende (16) der Nabe (7) in Verbindung stehende, durch die axialen Klemmstege (19) der Klemmhülse (18) gebildete Strömungskanäle (28) für die aus einem Behälter über den Durchtrittsschlitz (32) zwischen Schwalldeckel (17) und Ventilgehäuse (4) und die Durchtrittsöffnung (35) der Schwallscheibe (33) unter Überdruck zur Entlüftungseinheit (3) strömende Luft und/oder Gas angeordnet sind und daß an dem an die Ringschulter (9) anschließenden äußeren-Rand (54) des Ventilgehäuses (4) Haltezähne (55) für eine auf diesem festklemmbare Siegelkappe (56) angeformt sind, wobei zwischen den Haltezähne (55) und der über diese nach außen vorstehenden Siegelkappe (56) Durchtrittsöffnungen (57) für die bei geöffneter Ventilmembran (11) durch die Belüftungseinheit (2) in den Behälter einströmende Luft und für die bzw. das bei geöffnetem Ventilteller (45) durch die Entlüftungseinheit (3) aus dem Behälter ausströmende Luft bzw. Gas gebildet sind.

2. Sicherheitsventil nach Anspruch 1, **dadurch gekennzeichnet, daß** die Halterippen (8) der Nabe (7) ein dem Hutprofil (12) der Ventilmembran (11) angepaßtes Profil zum Abstützen der Ventilmembran (11) bei einem Behälterüberdruck aufweisen und daß die Ventilmembran (11) zusätzlich durch einen am Innenrand (22) der Ringschulter (9) des Ventilgehäuses (4) angeformten Ringsteg (23) abgestützt ist.

3. Sicherheitsventil nach Anspruch 1 oder 2, **dadurch gekennzeichnet, daß** die aus einem flexiblen und gegen aggressive Flüssigkeiten widerstandsfähigen Material wie Kunststoff oder Kautschuk mit entsprechenden Zusätzen hergestellte Ventilmembran (11) eine zentrale, verstärkte Befestigungsnabe (13) aufweist.

4. Sicherheitsventil nach einem der Ansprüche 1 bis 3, **dadurch gekennzeichnet, daß** die zur Ventilmembran (11) hin gerichtete Wölbung des Schwalldeckels (17) eine Ablauffläche (38) für in das Sicherheitsventil (1) eingetretene Schwallflüssigkeit bildet.

5. Sicherheitsventil nach einem der Ansprüche 1 bis 4, **dadurch gekennzeichnet, daß** die Schwallscheibe (33) ein Hutprofil (34) mit einer mittigen Durchtrittsöffnung (35) für Luft bzw. Gas aufweist.

6. Sicherheitsventil nach einem der Ansprüche 1 bis 5, **gekennzeichnet durch** an der Außenseite (39) des Schwalldeckels (17) angeformte, über den Deckelumfang verteilte, axiale Klemmnasen (40) zum Anpressen der Schwallscheibe (33) gegen einen Absatz (41) auf der Innenseite (42) des Ventilgehäuses (4).

7. Sicherheitsventil nach einem der Ansprüche 1 bis 6, **dadurch gekennzeichnet, daß** die Schwallscheibe (33) mit der Hutprofilöffnung (36) zur Ventilmembran (11) weisend in das Ventilgehäuse (4) eingebaut ist und eine Ablauffläche (37) für in das Ventil (1) eindringende Schwallflüssigkeit bildet.

8. Sicherheitsventil nach einem der Ansprüche 1 bis 7, **gekennzeichnet durch** eine selbsttätige Regelung eines Überdruckes im Behälter **durch** die Entlüftungseinheit (3).

9. Sicherheitsventil nach Anspruch 8, **gekennzeichnet durch** eine Regelung des Überdruckes im Behälter **durch** die Entlüftungseinheit (3) auf 50 bis 120 Millibar, vorzugsweise 80 Millibar.

10. Sicherheitsventil nach einem der Ansprüche 1 bis 9, **dadurch gekennzeichnet, daß** an den Ventilteller (45) der Entlüftungseinheit (3) ein Befestigungsstift (47) mit einem Kopf (48) einteilig angeformt ist, der zur Befestigung des unter leichter Vorspannung am äußeren Rand (46) der Nabe (7) des Ventilgehäuses (4) anliegenden Ventiltellers (45) mit einer Hinterschneidung (49) der Durchgangsbohrung (44) der Nabe (7) verrastet ist, wobei auf dem Umfang des Befestigungsstiftes (47) und dessen Kopfes (48) ineinander übergehende axiale Luft- bzw. Gasdurchgangskanäle (50, 51) angeordnet sind.

11. Sicherheitsventil nach einem der Ansprüche 1 bis 10, **gekennzeichnet durch** ein an der Außenseite (52) der Ringschulter (9) des Ventilgehäuses (4) angebrachtes Gitter (53) vorzugsweise aus Kunststoff, das die Luftdurchtrittsöffnungen (10) zwischen den Halterippen (8) der Nabe (7) als Schutz gegen das Eindringen von Ungeziefer abdeckt.

12. Sicherheitsventil nach Anspruch 11, **dadurch gekennzeichnet, daß** das Gitter (53) an der Außenseite (52) der Ringschulter (9) angeschweißt ist.

13. Sicherheitsventil nach einem der Ansprüche 1 bis 12, **gekennzeichnet durch** an dem äußeren Rand (54) des Ventilgehäuses (4) angeformte, hakenförmige Haltezähne (55) zum Festklemmen der Siegelkappe (56), an deren Innenseite (58) mit radialem Abstand vom Außenrand (59) ein Ringsteg (60) mit einer Hinterschneidung (61) angeformt ist, der beim Auf klemmen der Siegelkappe (56) auf das Ventilgehäuse (4) mit den Haltezähnen (55) desselben verrastet.

## Claims

1. Safety valve (1) made of plastic material for tanks for transporting and for storing liquids, which valve is configured as an automatic air-inlet valve and air-release valve and is integrated in a screw cap (5) or stopper for closing the filling and/or discharge opening or the air-inlet and/or air-release opening of a tank, a valve housing (4), which is configured as a threaded stopper and is screwable into a corresponding threaded boring of the screw cap (5) or threaded stopper, has a centric hub (7) retained by ribs (8) with a through-boring (44), the ribs (8) extending from the hub (7) in a star shape externally towards an annular shoulder (9) and air passage openings (10) being formed between the ribs (8), in addition a resiliently configured valve membrane (11) of an air-inlet unit (2) for opening and closing the air passage openings (10) is pushed between the ribs (8) from the inside onto the hub (7) up to a shoulder (15) of the same, the valve membrane (11) configured as a cap profile (12) with a cap profile opening (14) being incorporated in said valve housing directed towards the annular shoulder (9) of the valve housing (4) and, in the closed position of the air-inlet unit (2), abutting with an annular edge (20) with initial tension against an internal side (21) of the annular shoulder (9) of the valve housing (4), which annular shoulder forms a valve face, that an air-release unit (3) is inserted in an external end (43) of the through-boring (44). of the hub (7), which unit has a valve disc (45) made of elastic material, which valve disc is placed with its lower side on an external edge (46) of the hub (7), which external edge forms a valve face and is bevelled inwardly, and which valve disc is retained in the through-boring (44) of the hub (7), that a surge cap (17) is pressed on an internal end (16) of the hub (7), the external edge (30) of which surge cap forms with the internal end (31) of the valve housing (4) a surrounding passage slot (32) for the air or gas, which enters into the tank when the air-inlet unit (2) is opened and which discharges from the tank when the air-release unit (3) is opened and the surge cap (17) serves at the same time for securing the valve membrane (11) on the hub (7), that, between the valve membrane (11) and the surge cap (17), a surge disc (33) is inserted in the valve housing (4) coaxially to the membrane (11) and to the surge cap (17), said surge disc having at least one passage opening (35) for the air or the gas and forming together with the surge cap (17) a labyrinth as a protection for the valve membrane (11) against the surge liquid penetrating into the valve housing (4), that a clamping sleeve (18) with axial clamping webs (19) is formed on the curved surge cap (17), which clamping sleeve presses the valve membrane (11) with the securing hub (13) against the shoulder (15) of the hub (7) of the valve housing (4), that, between the clamping sleeve (18) of the surge cap (17) and the hub (7) of the valve housing (4), there are disposed flow channels, which communicate with through-slots (24) in the internal end (25) of the clamping sleeve (18) and with through-slots (26) in the internal end (16) of the hub (7) and are formed by the axial clamping webs (19) of the clamping sleeve (18), said flow channels being for the air and/or gas which flows out of the tank via the passage slot (32) between the surge cap (17) and valve housing (4) and the passage opening (35) of the surge disc (33) at excess pressure towards the air-release unit (3) and that, at the external edge (54) of the valve housing (4), which edge abuts against the annular shoulder (9), retaining teeth (55) are formed for a sealing cap (56) which can be securely clamped on said valve housing, there being formed between the retaining teeth (55) and the sealing cap (56), which protrudes externally beyond the latter, passage openings (57) for the air streaming into the tank through the air-inlet unit (2), when the valve membrane (11) is opened, and for the air or gas flowing out of the tank through the air-release unit (3) when the valve disc (45) is opened.

2. Safety valve according to claim 1, **characterised in that** the retaining ribs (8) of the hub (7) have a profile, which is adapted to the cap profile (12) of the valve membrane (11) for supporting the valve membrane (11) in the case of excess pressure in the tank and **in that** the valve membrane (11) is supported in addition by an annular web (23) formed on the internal edge (22) of the annular shoulder (9) of the valve housing (4).

3. Safety valve according to claim 1 or 2, **characterised in that** the valve membrane (11), which is produced from a flexible material, which is resistant to aggressive liquids, such as plastic material or rubber with corresponding supplements, has a central, reinforced securing hub (13).

4. Safety valve according to one of the claims 1 to 3, **characterised in that** the curve of the surge cap (17), which curve is directed towards the valve membrane (11), forms a discharge face (38) for the surge liquid which has entered the safety valve (1).

5. Safety valve according to one of the claims 1 to 4, **characterised in that** the surge disc (33) has a cap profile (34) with a central passage opening (35) for air or gas.

6. Safety valve according to one of the claims 1 to 5, **characterised by** axial clamping noses (40), which are formed on the external side (39) of the surge cap (17) and are distributed across the cap circumference, in order to press the surge disc (33) against a shoulder (41) on the internal side (42) of the valve housing (4).

7. Safety valve according to one of the claims 1 to 6, **characterised in that** the surge disc (33) is incorporated in the valve housing (4) with the cap profile opening (36) pointing towards the valve membrane (11) and forms a discharge face (37) for surge liquid which penetrates into the valve (1).

8. Safety valve according to one of the claims 1 to 7, **characterised by** an automatic control of excess pressure in the tank by means of the air-release unit (3).

9. Safety valve according to claim 8, **characterised by** a control of the excess pressure in the tank by the air-release unit (3) at 50 to 120 millibar, preferably 80 millibar.

10. Safety valve according to one of the claims 1 to 9, **characterised in that** a securing pin (47) with a head (48) is formed integrally on the valve disc (45) of the air-release unit (3), which securing pin is locked with an undercut (49) of the through-boring (44) of the hub (7) in order to secure the valve disc (45), which abuts under slight initial tension against the external edge (46) of the hub (7) of the valve housing (4), axial air- or gas-passage channels (50, 51) being disposed on the circumference of the securing pin (47) and its head (48) while graduating into each other.

11. Safety valve according to one of the claims 1 to 10, **characterised by** a grating (53), which is fixed on the external side (52) of the annular shoulder (9) of the valve housing (4) and is preferably made of plastic material, said grating covering the air-passage openings (10) between the retaining ribs (8) of the hub (7) as protection against penetration of vermin.

12. Safety valve according to claim 11, **characterised in that** the grating (53) is welded onto the external side (52) of the annular shoulder (9).

13. Safety valve according to one of the claims 1 to 12, **characterised by** hook-shaped retaining teeth (55), which are formed on the external edge (54) of the valve housing (4) in order to securely clamp the sealing cap (56), on the internal side (58) of which an annular web (60) with an undercut (61) is formed with radial spacing from the external edge (59), said annular web locking during clamping of the sealing cap (56) on the valve housing (4) with the retaining teeth (55) of the same.

## Revendications

1. Soupape de sécurité (1) en matière plastique pour des cuves destinées au transport et au stockage de liquides, qui est formée en tant que soupape automatique d'aération et de purge et est intégrée dans un couvercle fileté (5) ou un bouchon destiné à fermer l'ouverture de remplissage et/ou de vidange ou l'ouverture d'aération et/ou de purge d'une cuve ; un boîtier de la soupape (4) qui est formé en tant que bouchon fileté et qu'on peut visser dans une forure taraudée correspondante du couvercle fileté (5) ou du bouchon fileté, ayant un moyeu (7) central maintenu par des nervures (8) avec une forure de passage (44), les nervures (8) s'étendant en étoile vers l'extérieur à partir du moyeu (7) vers un épaulement circulaire (9) et entre les nervures (8) sont formées des ouvertures d'écoulement d'air (10), et une membrane de soupape (11), formée de façon élastique, d'une unité d'aération (2) destinée à ouvrir et à fermer les ouvertures d'écoulement d'air (10) est enfilée sur le moyeu (7) entre les nervures (8) de l'intérieur jusqu'à une butée (15) dudit moyeu, la membrane de soupape (11) formée en tant que profilé chape (12) avec une ouverture de profilé chape (14) dirigée vers l'épaulement circulaire (9) du boîtier de la soupape (4) étant introduite dans celui-ci et en position de fermeture de l'unité d'aération (2) reposant par un bord circulaire (20) sous précontrainte sur un côté intérieur (21) de l'épaulement circulaire (9) du boîtier de la soupape (4) formant un siège de soupape, de sorte que dans une extrémité extérieure (43) de la forure de passage (44) du moyeu (7) est introduite une unité de purge (3) qui présente une tête de soupape (45) en un matériau élastique qui repose par son côté inférieur sur un bord extérieur (46) du moyeu (7) formant un siège de soupape et biseauté vers l'intérieur et est maintenue dans l'ouverture de passage (44) du moyeu (7), sur une extrémité intérieure (16) du moyeu (7) un couvercle de compensation (17) est engagé par pression, dont le bord extérieur (30) forme avec l'extrémité intérieure (31) du boîtier de la soupape (4) une fente d'écoulement (32) faisant le tour pour l'air ou le gaz qui entre dans la cuve lorsque l'unité d'aération (2) est ouverte et qui sort de la cuve lorsque l'unité de purge (3) est ouverte et le couvercle de compensation (17) sert en même temps à fixer la membrane de soupape (11) sur le moyeu (7), de sorte que entre la membrane de soupape (11) et le couvercle de compensation (17) est introduit dans le boîtier de la soupape (4) de façon coaxiale par rapport à la membrane (11) et au couvercle de compensation (17) un disque de compensation (33) ayant au moins une ouverture d'écoulement (35) pour l'air ou le gaz, qui avec le couvercle de compensation (17) forme un labyrinthe qui sert de protection pour la membrane de soupape (11) contre le liquide de compensation qui pénètre dans le boîtier de la soupape (4), sur le couvercle de compensation (17) bombé est ménagé un manchon de serrage (18), avec des barrettes de serrage (19) axiales, qui maintient par pression la membrane de soupape (11) avec le moyeu de fixation (13) contre la butée (15) du moyeu (7) du boîtier de la soupape (4) de telle manière qu'entre le manchon de serrage (18) du couvercle de compensation (17) et le moyeu (7) du boîtier de la soupape (4) sont disposés, en communication avec des fentes de passage (24) dans l'extrémité intérieure (25) du manchon de serrage (18) et avec des fentes de passage (26) dans l'extrémité intérieure (16) du moyeu (7), des canaux d'écoulement (28) formés par les barrettes de serrage (19) axiales du manchon de serrage (18) pour l'air et/ou le gaz s'écoulant de la cuve en cas de surpression vers l'unité de purge (3) par la fente d'écoulement (32) entre le couvercle de compensation (17) et le boîtier de la soupape (4) et l'ouverture d'écoulement (35) du disque de compensation (33) et que. sur le bord extérieur (54), qui est raccordé à l'épaulement circulaire (9), du boîtier de la soupape (4) sont ménagées des dents d'accrochage (55) pour un chapeau de scellement (56) qu'on peut bloquer sur le boîtier, entre les dents d'accrochage (55) et le chapeau de scellement (56) faisant saillie vers l'extérieur par celles-ci sont alors formées des ouvertures d'écoulement (57) pour l'air qui entre par l'unité d'aération (2) dans la cuve lorsque la membrane de soupape (11) est ouverte et pour l'air ou le gaz qui sortent de la cuve par l'unité de purge (3) lorsque la tête de soupape (45) est ouverte.

2. Soupape de sécurité selon la revendication 1 **caractérisée en ce que** les nervures de maintien (8) du moyeu (7) présentent un profil (29) correspondant au profilé chape (12) de la membrane de soupape (11) destiné à supporter la membrane de soupape (11) lors d'une surpression de la cuve et que la membrane de soupape (11) est de plus maintenue par une barrette circulaire (23) formée sur le bord intérieur (22) de l'épaulement circulaire (9) du boîtier de la soupape (4).

3. Soupape de sécurité selon la revendication 1 ou 2 **caractérisée en ce que** la membrane de soupape (11), fabriquée en un matériau flexible et capable de résister à des liquides corrosifs comme une matière plastique ou le caoutchouc avec des additifs adéquats, présente un moyeu de fixation (13) central renforcé.

4. Soupape de sécurité selon l'une des revendications 1 à 3 **caractérisée en ce que** la cambrure du couvercle de compensation (17) dirigée vers la membrane de soupape (11) forme une surface d'écoulement (38) pour un liquide de compensation qui pénètre dans la soupape de sécurité (1).

5. Soupape de sécurité selon l'une des revendications 1 à 4 **caractérisée en ce que** le disque de compensation (33) présente un profilé chape (34) ayant une ouverture d'écoulement (35) médiane pour l'air ou le gaz.

6. Soupape de sécurité selon l'une des revendications 1 à 5 **caractérisée par** des tenons de blocage (40) axiaux ménagés sur le côté extérieur (39) du couvercle de compensation (17), répartis sur le pourtour du couvercle, destinés à presser le disque de compensation (33) contre une butée (41) sur le côté intérieur (42) du boîtier de la soupape (4).

7. Soupape de sécurité selon l'une des revendications 1 à 6 **caractérisée en ce que** le disque de compensation (33) ayant l'ouverture de profilé chape (36) dirigée vers la membrane de soupape (11) est inséré dans le boîtier de la soupape (4) et forme une surface d'écoulement (37) pour le liquide de compensation qui pénètre dans la soupape (1).

8. Soupape de sécurité selon l'une des revendications 1 à 7 **caractérisée par** un réglage automatique d'une surpression dans la cuve au moyen de l'unité de purge (3).

9. Soupape de sécurité selon la revendication 8 **caractérisée par** un réglage de la surpression dans la cuve au moyen de l'unité de purge (3), entre 50 et 120 millibars de préférence 80 millibars.

10. Soupape de sécurité selon l'une des revendications 1 à 9 **caractérisée en ce que** sur la tête de soupape (45) de l'unité de purge (3) est ménagée d'une seule pièce une broche de fixation (47) ayant une tête (48) qui s'enclenche, pour fixer la tête de soupape (45) placée sous une légère précontrainte sur le bord (46) extérieur du moyeu (7) du boîtier de soupape (4), avec une contre-dépouille (49) de la forure de passage (44) du moyeu (7), des canaux axiaux de passage (50, 51) pour l'air ou pour le gaz qui se rejoignent les uns les autres étant disposés sur le pourtour de la broche de fixation (47) et de sa tête (48).

11. Soupape de sécurité selon l'une des revendications 1 à 10 **caractérisée par** une grille (53), placée sur le côté extérieur (52) de l'épaulement circulaire (9) du boîtier de la soupape (4) de préférence en matière plastique, qui recouvre les ouvertures d'écoulement pour l'air (10) entre les nervures de maintien (8) du moyeu (7) à des fins de protection contre l'entrée d'insectes.

12. Soupape de sécurité selon la revendication 11 **caractérisée en ce que** la grille (33) est soudée sur le côté extérieur (52) de l'épaulement circulaire (9).

13. Soupape de sécurité selon l'une des revendications 1 à 12 **caractérisée par** des dents d'accrochage (55) en forme de crochets, ménagées sur le bord extérieur (54) du boîtier de la soupape (4), et destinées à bloquer le chapeau de scellement (56), sur le côté intérieur (58) duquel est ménagé avec un écart radial par rapport à son bord extérieur (59) une barrette circulaire (60) ayant une contre-dépouille (61) qui s'enclenche sur le boîtier de la soupape (4) par les dents d'accrochage (55) de celui-ci lors du blocage du chapeau de scellement (56).
